# FASCICULE DE BREVET EUROPEEN

(11) **EP 1 089 144 B1**
(45) Date de publication et mention de la délivrance du brevet: **21.01.2009**
(21) Numéro de dépôt: 99119316.0
(22) Date de dépôt: 29.09.1999
(51) Int. Cl.: G04C 3/00, G04B 3/04

(54) **Bride de contact de poussoir multifonction**
Kontaktbügel für multifunktionellen Druckknopf
Contact bracket for multifunction push-button

(43) Date de publication de la demande: 04.04.2001
(73) Titulaire: The Swatch Group Management Services AG, 2501 Biel (CH)
(72) Inventeur: Meyrat, Clément, 2525 Le Landeron (CH); Pantet, Laurent, 2518 Nods (CH)
(74) Mandataire: Rossand, Isabelle

(56) Documents cités:
- CH-B- 568 612
- DE-C- 347 620
- GB-A- 2 040 517

## Description

La présente invention a pour objet une pièce d'horlogerie comportant une bride de contact multifonction en une seule pièce de conception simple et économique qui agisse comme clavette pour empêcher l'extraction du poussoir après sa mise en place, comme ressort de rappel en position neutre et comme moyen de contact par exemple sur une plage de circuit imprimé.

L'invention concerne également un dispositif de contact dans lequel plusieurs brides du type précédent sont mises bout à bout.

Une telle bride, ou un tel dispositif de contact, trouve son application dans des domaines très variés, plus particulièrement dans la commande d'appareils électroniques de petites dimensions, telles que les pièces d'horlogerie.

Dans des dispositifs à poussoir, l'utilisation d'éléments flexibles est déjà connue pour remplir certaines des fonctions clavette/ressort de rappel/moyen de contact, étant fait observé qu'il est souhaitable que la force de contact soit inférieure à la force devant être exercée sur la tête du poussoir, notamment lorsque ledit contact est établi sur une plage de circuit imprimé.

Dans le brevet CH 621 034, un mécanisme de commande pour mouvement de montre comprend un fil ressort positionné entre deux appuis disposés de part et d'autre de la tige de poussoir et dont la partie médiane est engagée dans une gorge de ladite tige, en remplissant ainsi la double fonction de clavette et de ressort de rappel, le contact en tant que tel étant assuré par l'action de l'extrémité de la tige de poussoir sur une lame basculante.

Dans le brevet US 4,818,830, un mécanisme à poussoir est réalisé au moyen d'un ressort métallique plat découpé selon un contour complexe sensiblement en U en étant fixé et/ou guidé par plusieurs plots solidaires de la platine, de sorte que l'une des branches ait une flexibilité suffisante pour fermer un contact lorsqu'une force est exercée sur celle-ci par l'intermédiaire de l'extrémité de la tige de poussoir. Ce mécanisme remplit donc les fonctions de ressort de rappel et de moyen de contact mais n'a point de fonction de clavette.

Le mécanisme proposé dans le brevet GB 2 040 517 est formé par une lame métallique prédécoupée qui comporte un certain nombre de pliures en dehors de son plan général parallèle à la platine. La lame est fixée à l'une de ses extrémités par une partie recourbée ancrée dans la platine et par un tenon solidaire de la platine. Au niveau de la tige de poussoir, et près de son extrémité la lame présente un décrochement amenant son plan en dessous du plan général de la platine dans un évidement pratiqué à cet effet. Cette extrémité comprend d'une part une ouverture dont un bord est engagé dans une gorge de la tige de poussoir pour former clavette et ressort de rappel, d'autre part une patte rigide, recourbée vers l'extérieur de la platine et située dans l'axe de la tige de poussoir pour former contact sur une lame élastique située en regard. Un bec rigide s'étendant au-delà de la tige vient en butée contre un bord de l'ouverture pour positionner convenablement le poussoir et armer la lame formant ressort. Cette construction permet au moyen d'une unique lame d'assurer les fonctions ressort/clavette/contact, mais on observera d'une part qu'il convient non seulement de conformer une lame mais aussi de prévoir des structurations en creux dans la platine, et d'autre part que la force exercée sur la tête de poussoir est directement appliquée au point de contact qui ne peut en conséquence être formé que par une lame ressort.

L'objet de l'invention est de pallier les inconvénients de l'art antérieur précité en procurant une pièce d'horlogerie comportant une bride de contact formée par une lame métallique découpée et pliée pour assurer au moins les fonctions de ressort, clavette et contact, en permettant en outre d'obtenir une force de contact plus faible que la force devant être exercée sur la tête de poussoir.

A cet effet l'invention a pour objet une pièce d'horlogerie selon la revendication 1.

Dans le cas où le boîtier est pourvu de plusieurs poussoirs, par exemple lorsque le boîtier est celui d'une montre chronographe, des brides du type précédent peuvent être disposées en regard de chaque poussoir. Selon un mode de réalisation avantageux, les bases de chaque bride sont mises bout à bout pour former une base unique suivant le pourtour de la carrure et comprenant une pluralité de lames flexibles.

D'autres avantages de l'invention et les moyens de la réaliser sont exposés plus en détails dans la description ci-après en référence aux dessins annexés dans lesquels :
- la figure 1 est une vue de dessus d'un boîtier de montre comprenant un poussoir et une bride multifonction selon l'invention;
- la figure 2 est une vue éclatée en perspective correspondant à la figure 1;
- la figure 3 est une vue en coupe au niveau du poussoir selon la ligne III-III de la figure 1;
- la figure 4 est une vue en coupe au niveau de la lame de contact selon la ligne IV-IV de la figure 1, et
- la figure 5 est une vue de dessus d'un mode de réalisation d'une bride adaptée à plus d'un poussoir.

En se référant plus particulièrement aux figures 1 à 4 on a représenté à titre d'exemple un boîtier d'une pièce d'horlogerie électronique à affichage digital comprenant une carrure 2 et un fond 3 en une seule pièce, communément désignée par fond-carrure 4 et obtenue par exemple par moulage d'un matériau plastique. Le fond 3 comprend une platine 5 et une grille métallique 15 conformées pour recevoir et positionner les différents composants de la pièce d'horlogerie, représentés seulement partiellement sur les dessins par un module d'affichage LCD 6, en dessous duquel est disposé un circuit imprimé souple 7 pourvu d'une patte 8 recourbée sur le bord de la cellule d'affichage 6 pour servir de zone de contact. Le boîtier est fermé par une glace 9. Ce boîtier 1 comporte un mécanisme permettant d'établir un contact sur une plage de la patte recourbée 8 du circuit imprimé 7. Ce mécanisme est simplement composé d'une bride métallique multifonction 20 actionnée par un poussoir 10 sur la tête 11 duquel on exerce une force F̅ transmise par la tige 12 qui comporte près de son extrémité une gorge 17 visible sur la figure 3. La bride 20 est obtenue par découpe ou estampage d'une feuille métallique selon un contour particulier et par pliage, de façon à, après sa mise en place dans le boîtier, exercer à la fois les fonctions de clavette et de ressort de rappel de poussoir et de moyen de contact.

En se référant plus particulièrement aux figures 1 et 2, on voit que la bride 20 comprend essentiellement une base 21 parallèle au plan général du boîtier et une lame 22, perpendiculaire à la base 21 et dont une première partie 23 est reliée à celle-ci sur une partie de sa longueur par une pliure 21a. Cette première partie 23 est prolongée au-delà d'une pliure 23a par une deuxième partie 24 destinée à s'étendre au-delà de la tige 12. La partie 24 comprend dans sa partie médiane une encoche 30 destinée à venir s'engager dans la gorge 17 de la tige 12 pour former clavette. Comme on le verra par la suite, la pliure 23a et le positionnement de la base 21 par rapport à la surface interne de la carrure 2 sont réalisés de telle sorte que la portion libre de la première partie 23, au-delà de la pliure 21a et la deuxième partie 24 soient précontraintes pour former ensemble le ressort de rappel du poussoir 10 en position de repos.

La lame 22 se prolonge au-delà du poussoir par une bande, reliée à la deuxième partie 24 par une pliure 24a et formée de trois portions 25, 26, 27 reliées entre elles par des pliures 25a, 26a, la zone 27 ayant à son extrémité une petite patte recourbée 28 selon une pliure 27a effectuée pour déformer la lame dans un sens opposé aux déformations résultant des pliures 23a, 24a, 25a et 26a effectuées toutes dans le même sens pour courber la lame selon une ligne polygonale qui suit sensiblement la paroi interne de la carrure 2. La forme courbe de la portion 25 résulte uniquement de contraintes de construction liées aux autres composants ou supports du mouvement. La portion de bande, formée des zones 26 et 27, est caractérisée par le fait qu'elle présente sur la plus grande partie de sa longueur, par exemple à partir du milieu de la zone 26, une section inférieure à celle du reste de la lame.

Dans l'exemple représenté cette section inférieure est obtenue en donnant à cette portion distale de la lame 22 une largeur inférieure à la portion rejoignant la base comme cela apparaît également sur les représentations en coupe des figures 3 et 4. Cette configuration confère à la partie distale une plus grande flexibilité de sorte que la patte recourbée 28 appuie sur la plage de contact 8 du circuit imprimé 7 avec une force f̅ inférieure à la force F̅ devant être exercée sur le poussoir.

De façon équivalente cette différence de flexibilité pourrait être obtenue de différentes autres façons, par exemple en ayant une bande de même largeur d'un bout à l'autre, et en découpant une fenêtre dans la partie distale ou en rendant ladite partie plus mince. De même, on peut réaliser une lame présentant un plus grand nombre de pliures, jusqu'à être parfaitement courbe pour suivre le pourtour intérieur de la carrure.

La base 21 de la bride 20 comporte en outre une lamelle 29 recourbée en dehors du plan général du boîtier pour établir un contact par exemple entre une zone du circuit imprimé 7 et le pôle positif du couvercle de pile par l'intermédiaire de la grille 15.

Pour permettre la fixation de la base 21 de la bride 20 sur la platine 5, celle-ci comprend deux trous 18, 19 dans lesquels viennent s'engager deux tenons 13, 15 solidaires de la platine pour permettre un positionnement précis dans le plan horizontal, l'ensemble étant maintenu axialement par deux points de soudure 16 sur la grille 15. Il est bien évident que d'autres moyens équivalents peuvent être utilisés pour obtenir le positionnement axial, telle que la déformation des têtes des tenons 13, 14 ou l'engagement de rondelles sur leur extrémité.

Comme on le voit, la bride multifonction selon l'invention peut être fabriquée de façon simple et économique, ne nécessite que l'implantation de deux tenons dans le fond du boîtier ou dans une platine solidaire de celui-ci, et peut être mise en place avec un nombre réduit de manipulations pouvant facilement être exécutées par un robot dans une chaîne d'assemblage automatique. En effet, en se référant plus particulièrement à la figure 2, après mise en place du poussoir 10, il suffit de comprimer légèrement la lame pour engager l'encoche 30 dans la gorge 17 de la tige, puis les tenons 13, 15 dans les trous 18, 19 et effectuer deux points de soudure 16, par exemple au laser.

A la figure 5 on a représenté schématiquement un mode de réalisation d'une bride de contact multifonction pour un boîtier comprenant deux poussoirs 10a, 10b associés à deux lames 22a, 22b, telles que décrites précédemment, la différence résidant dans le fait que les bases de chaque lame sont jointives pour former un anneau 31 comprenant deux extensions radiales 32, 33 dans lesquelles sont percés les trous de fixation 18, 19. Les extrémités recourbées 28a, 28b appuient évidemment sur des zones de contact différentes du circuit imprimé 7.

Le même agencement est bien sûr réalisable avec plus de deux poussoirs et/ou avec un boîtier n'ayant pas une forme circulaire.

## Revendications

1. Pièce d'horlogerie comprenant un boîtier fermé par au moins un fond (3) et dans lequel sont montés une platine (5), une grille métallique (15), au moins un poussoir (10) ayant une tête (11) et une tige (12) traversant la carrure dudit boîtier, au moins une bride (20) associée audit au moins un poussoir, **caractérisée en ce que** ladite bride est formée d'une seule pièce comprenant une base métallique (21) plane sensiblement parallèle au fond (3) et pourvue de moyens d'immobilisation (18, 19) dans le boîtier d'un côté de la tige (12) et au moins une lame élastique (22) sensiblement perpendiculaire à la base (21), s'étendant au-delà de la tige (12) en suivant une partie du pourtour intérieur de la carrure (2) ladite lame ayant au droit de la tige (12) une première portion précontrainte (23, 24) présentant une encoche (30) coopérant avec une gorge (17) ménagée près de l'extrémité de la tige (12) pour former clavette et rappel de poussoir en position de repos, et une deuxième portion (25, 26, 27) ayant une flexibilité supérieure à la première portion et dont l'extrémité (28) ferme un contact (8) d'un circuit imprimé (7) avec une force inférieure à celle qui est nécessaire pour actionner le poussoir (10).

2. Pièce d'horlogerie selon la revendication 1, **caractérisée en ce que** la deuxième portion (26, 27) de la lame (22) a une section droite inférieure à la section droite de la première portion (23, 24).

3. Pièce d'horlogerie selon la revendication 2, **caractérisée en ce que** la deuxième portion (26, 27) de la lame a une largeur inférieure à la largeur de la première portion (23, 24).

4. Pièce d'horlogerie selon la revendication 1, **caractérisée en ce que** les moyens d'immobilisation (18, 19) de la base sont formés par deux ouvertures circulaires (18, 19) traversées par deux axes (13, 14) dont une extrémité est solidaire du fond (3) ou d'une platine (5) parallèle au fond (3), et par deux points de soudure sur la grille (15).

5. Pièce d'horlogerie selon la revendication 1, **caractérisée en ce que** la base (21) comporte en outre une patte recourbée (29) en dehors du plan du boîtier pour former un contact sur le circuit imprimé (7).

6. Pièce d'horlogerie selon la revendication 1, **caractérisée en ce que** la base (31) suit tout le pourtour de la carrure et comprend une pluralité de lames flexibles (22a, 22b) disposées en regard d'un nombre égal de poussoirs (10a, 10b).

## Claims

1. Timepiece including a case closed by at least a back cover (3) and in which are assembled a plate (5), a metal grid (15), at least a push-button (10) having a head (11) and a stem (12) passing through the middle part of said case, at least a contact clamp (20) linked with said at least a push-button (10) **characterised in that** said contact clamp (20) is formed of a single part including a plane metal base (21) substantially parallel to the back cover (3) and provided with means (18, 19) for immobilising it in the case on one side of the stem (12) and at least one elastic strip (22) substantially perpendicular to the base (21), extending beyond the stem (12) following a portion of the inner periphery of the middle part (2), said strip (22) having opposite the stem (12) a first prestressed portion (23, 24) having a notch (30) cooperating with a groove (17) arranged close to the end of the stem (12) to form the key and return spring in the idle position, and a second portion (25, 26, 27) having greater flexibility than the first portion, and whose end (28) closes a contact (8) of a printed circuit (7) with less force than that which is necessary to activate the push-button (10).

2. Timepiece according to claim 1, **characterised in that** the second portion (26, 27) of the strip (22) has a smaller cross-section to the cross-section of the first portion (23, 24).

3. Contact clamp according to claim 2, **characterised in that** the second portion (26, 27) of the strip has a smaller width than the width of the first portion (23, 24).

4. Timepiece according to claim 1, **characterised in that** the immobilising means (18, 19) of the base are formed by two circular openings (18, 19) through which two studs (13, 14) pass, one end of which is secured to the back cover (3) or a plate (5) parallel to the back cover (3), and by two weld points on the grid (15).

5. Timepiece according to claim 1, **characterised in that** the base (21) further includes a pad (29) bent outside the plane of the case to form a contact portion on the printed circuit (27).

6. Timepiece according to claim 1, **characterised in that** the base (31) follows the entire periphery of the middle part and includes a plurality of flexible strips (22a, 22B) arranged facing an equal number of push-buttons (10a, 10b).

## Patentansprüche

1. Zeitmessgerät, umfassend ein Gehäuse, das durch wenigstens einen Boden (3) verschlossen ist und in dem eine Platine (5), ein metallisches Gitter (15), wenigstens ein Drücker (10), der einen Kopf (11) und eine durch den Mittelteil des Gehäuses verlaufende Welle (12) aufweist, und wenigstens ein dem mindestens einen Drücker zugeordneter Flansch (20) montiert sind, **dadurch gekennzeichnet, dass** der Flansch aus einem Einzelstück besteht, das eine flache metallische Basis (21), die merklich parallel zum Boden (3) ist und mit Mitteln (18, 19) zum Festhalten im Gehäuse auf einer Seite der Welle (12) versehen ist, und wenigstens eine elastische Klinge (22), die merklich senkrecht zur Basis (21) steht und sich über die Welle (12) hinaus erstreckt, wobei sie einem Teil des inneren Umfangs des Mittelteils (2) folgt, umfasst, wobei die Klinge im Bereich der Welle (12) einen ersten vorgespannten Abschnitt (23, 24), der eine Kerbe (30) aufweist, die mit einer nahe beim Ende der Welle (12) ausgebildeten Kehle (17) zusammenwirkt, um einen Keil und ein Mittel zum Rückstellen des Drückers in die Ruheposition zu bilden, und einen zweiten Abschnitt (25, 26, 27), der eine grössere Biegsamkeit aufweist als der erste Abschnitt und dessen Ende (28) einen Kontakt (8) einer gedruckten Schaltung (7) mit einer Kraft schliesst, die kleiner ist als diejenige, die nötig ist, um den Drücker (10) zu betätigen, umfasst.

2. Zeitmessgerät nach Anspruch 1, **dadurch gekennzeichnet, dass** der zweite Abschnitt (26, 27) der Klinge (22) einen Querschnitt hat, der kleiner ist als der Querschnitt des ersten Abschnitts (23, 24).

3. Zeitmessgerät nach Anspruch 2, **dadurch gekennzeichnet, dass** der zweite Abschnitt (26, 27) der Klinge eine Breite hat, die kleiner ist als die Breite des ersten Abschnitts (23, 24).

4. Zeitmessgerät nach Anspruch 1, **dadurch gekennzeichnet, dass** die Festhaltemittel (18, 19) der Basis durch zwei kreisförmige Öffnungen (18, 19), durch die zwei Wellen (13, 14) verlaufen, wovon ein Ende mit dem Boden (3) oder mit einer Platine (5), die parallel zum Boden (3) ist, fest verbunden ist, und durch zwei Schweisspunkte auf dem Gitter (15) gebildet sind.

5. Zeitmessgerät nach Anspruch 1, **dadurch gekennzeichnet, dass** die Basis (21) zudem einen Finger (29) umfasst, der aus der Ebene des Gehäuses hinaus umgebogen ist, um einen Kontakt auf der gedruckten Schaltung (7) zu bilden.

6. Zeitmessgerät nach Anspruch 1, **dadurch gekennzeichnet, dass** die Basis (31) dem gesamten Umfang des Mittelteils folgt und eine Vielzahl von biegsamen Klingen (22a, 22b) umfasst, die gegenüber einer gleichen Anzahl von Drückern (10a, 10b) angeordnet sind.
